# EUROPÄISCHE PATENTSCHRIFT

(11) **EP 0 712 526 B1**
(45) Veröffentlichungstag und Bekanntmachung des Hinweises auf die Patenterteilung: **12.11.1997**
(21) Anmeldenummer: 94920971.2
(22) Anmeldetag: 05.07.1994
(51) Int. Cl.: G09F 3/20

(54) **PREISKASSETTE**
PRICE-INDICATING CARTRIDGE
CASSETTE D'AFFICHAGE DE PRIX

(30) Priorität: 04.08.1993 DE 4326173
(43) Veröffentlichungstag der Anmeldung: 22.05.1996
(73) Patentinhaber: Esselte Meto International GmbH, 64646 Heppenheim (DE)
(72) Erfinder: SCHWARZ, Michael, D-44628 Herne (DE); HETZER, Norbert, D-74931 Lobbach (DE)
(74) Vertreter: Franzen, Peter
(86) Internationale Anmeldenummer: EP9402200
(87) Internationale Veröffentlichungsnummer: WO9504983

(56) Entgegenhaltungen:
- EP-A- 0 076 191
- CA-A- 1 114 605
- DE-A- 3 421 763
- DE-U- 8 417 572
- FR-A- 2 368 104

## Beschreibung

Die Erfindung betrifft eine Kassette zur Aufnahme von Artikel- und/oder Preisinformation tragenden Ziffernstreifen aus einem elastisch verformbaren Material, mit einem Unterteil und einem damit gelenkig verbundenen, an die Vorderseite des Unterteils klappbaren Oberteil, wobei die Ziffernstreifen in einen Raum zwischen dem Unterteil und dem Oberteil eingelegt sind und das Oberteil zumindest im Bereich der Ziffernstreifen durchsichtig ist.

Aus der DE 34 21 505 C1 ist bereits eine Preiskassette mit einem Unterteil und einem damit gelenkig verbundenen, an die Vorderseite des Unterteils klappbaren Oberteil bekannt geworden, wobei in einen Raum zwischen dem Unter- und Oberteil Artikel- und/oder Preisinformationen eingelegt sind und das Oberteil zumindest im Bereich dieser Artikel- und/oder Preisinformationen durchsichtig ist. Bei der bekannten Preiskassette sind am Unterteil senkrechte Schächte ausgebildet, in die einzelne Ziffernstreifen zur Bildung der Preisinformation von oben eingeschoben werden. Die Schächte sind durch Stege voneinander getrennt, wobei diese Stege pfeilspitzförmig ausgebildet sind, damit die Ziffernstreifen nicht nach vorn herausfallen. Damit werden jedoch die Ziffernstreifen auch im geschlossenen Zustand der Preiskassette im Abstand zum Oberteil gehalten, so daß stets zwischen dem Oberteil und den Ziffernstreifen ein Freiraum bleibt. Solche Freiräume stören jedoch das Erscheinungsbild erheblich, weil dadurch Spiegelungen und Verzerrungen hervorgerufen werden. Aber auch wenn man einfach nur auf die die Schächte trennenden Stege verzichten würde, legen sich die Ziffernstreifen nicht ohne weitere Maßnahmen an das Oberteil an. Sie würden einfach lose in der Preiskassette herumfallen.

In der FR-A 2 368 104 wird ein Halteprofil zur Anbringung an Regalkanten vorgestellt, das aus einem hinteren Teil und einem vorderen Teil besteht, die an ihren Unterkanten miteinander verbunden sind, während ihre Oberkanten frei sind. Beide Teile besitzen eine konvexe Krümmung. Preisinformationsträger lassen sich zwischen transparentem vorderem Teil und hinteren Teil anordnen, indem das vordere Teil von dem hinteren Teil weggebogen wird.

Ein weiteres Halteprofil zur Anbringung an Regalkanten ist in der CA-A 1,114,605 beschrieben. Das Profil besteht aus einem konkav gekrümmten hinteren Teil und einem klappbar mit dem hinteren Teil verbunden vorderen Teil. Zwischen hinterem und vorderem Teil ist ein freier Raum ausgebildet, der durch einen in Längsrichtung des Profils verlaufenden Steg in eine obere und eine untere Hälfte unterteilt ist. Durch quer zu dem Mittelsteg verlaufende Stege werden die obere und untere Hälfte in einzelne Fächer unterteilt, die zur Aufnahme von Leporellos dienen.

Aufgabe der Erfindung ist es, eine Vorrichtung vorzuschlagen, in der Preis- und oder Artikelinformationsträgern einfach anzuordnen sind.

Diese Aufgabe wird erfindungsgemäß dadurch gelöst, daß der Raum und das Oberteil um eine waagerechte, hinter der Vorrichtung liegende Achse gekrümmt sind und daß in dem Raum nahe der waagerechten Kassettenmitte ringartige Halteelemente eingesetzt sind, an denen die nach oben und unten klappbaren Ziffernstreifen (20) nebeneinder befestigt sind.

Damit ist auf verblüffend einfache Weise einmal erreicht, daß die Ziffernstreifen beim Schließen der Preiskassette entsprechend der Krümmung von Raum und Oberteil leicht gebogen werden. Sie sind damit gegen das Oberteil vorgespannt und legen sich an das Oberteil an. Weiterhin wird durch die Fixierung der Ziffernstreifen in der Vorrichtung der Nachteil beseitigt, daß zwischen den einzelnen Ziffernstreifen Stege zur Fixierung der Ziffernstreifen vorgesehen werden müssen. Solche Stege stören das Erscheinungsbild erheblich, weil damit eine deutliche Trennung zwischen den einzelnen Ziffern erfolgt. Durch diese vorteilhafte Weiterbildung sind die Ziffernstreifen nicht nur in ihrer Lage fixiert, sondern auch gleichzeitig unverlierbar im Unterteil der Kassette befestigt. Nach dem Öffnen der Preiskassette brauchen lediglich die Ziffernstreifen nach oben oder unten umgeklappt werden, so daß die jeweils gewünschte Information auf dem in der unteren Hälfte der Kassette obenauf liegenden Ziffernstreifen sichtbar ist. Bei dieser Weiterbildung ist es von besonderem Vorteil, wenn die Halteelemente als U-förmige Bauteile ausgebildet sind, die mit den beiden offenen Schenkeln in eine Haltenut des Unterteils eingeklipst sind. Damit können die Halteelemente mit dem darauf befindlichen Block aus Ziffernstreifen auch ohne besondere Schwierigkeiten einmal aus der Preiskassette vollständig entnommen werden. Dies ist zum Beispiel erforderlich, wenn die Zusammenstellung der Blocks aus Ziffernstreifen geändert werden muß. Es versteht sich von selbst, daß auf diesen Ziffernstreifen außer Ziffern auch andere Angaben wie Gewichtseinheit, Stück, Bund, Netz oder dergleichen enthalten sein können. Die Preiskassette kann durch die Auswechselbarkeit der Ziffernstreifen somit leicht geänderten Anforderungen angepaßt werden. Damit der Abstand zwischen den benachbarten Ziffernstreifen stets gleichmäßig bleibt, ist in Weiterbildung der Erfindung vorgesehen, daß am unteren Schenkel des U-förmigen Bauteils ein nach oben ragender senkrechter Fortsatz ausgebildet ist, und zwischen diesen senkrechten Fortsätzen der nebeneinander angeordneten U-förmigen Bauteile Verbindungsstege ausgebildet sind, die die Bauteile in dem gewünschten Abstand miteinander verbinden. Damit sind die Halteelemente für die einzelnen Blocks mit Ziffernstreifen direkt miteinander verbunden und es kann nicht vorkommen, daß durch ungenaues Einsetzen der einzelnen Halteelemente ein unterschiedlicher Abstand eintritt. Die Halteelemente haben damit die Form eines Kammes mit U-förmig abgebogenen Zinken an deren freien Enden die Ziffernstreifen eingehängt werden und der dann insgesamt mit allen Ziffernstreifen in das Unterteil eingeklipst wird. Nach dem Einklipsen sind dann auch die freien Enden der Halteelemente verschlossen, so daß kein Ziffernstreifen beim Manipulieren an der Preiskassette mehr herausfallen kann.

Die Kassette kann noch universeller den aktuellen Bedürfnissen im Erscheinungsbild angepaßt werden, wenn auf der dem Raum zugewandten Seite des vollständig aus durchsichtigem Material ausgebildeten Oberteils eine Fensterplatte zwischen oberen und unteren Anschlägen entsprechend der Krümmung des Oberteils eingespannt ist, die im unteren Bereich der geschlossenen Preiskassette eine Öffnung für Preisinformationen und im oberen Bereich eine Öffnung für Artikelinformationen hat und auf ihrer dem Oberteil zugewandten Seite bedruckt ist. Durch Austausch dieser Fensterplatten kann die Preiskassette leicht dem Image eines bestimmten Einkaufmarktes, einer bestimmten Abteilung oder Sonderaktionen angepaßt werden. Die stets gleiche Preiskassette wirkt mit unterschiedlich bedruckten Fensterplatten völlig anders. Es können dabei auch Fensterplatten vorgesehen werden, bei denen die Größe der unteren Öffnung für die Preis information den aktuellen Bedürfnissen angepaßt ist. Dadurch daß die Fensterplatte entsprechend der Krümmung des Oberteils eingespannt ist, legt sie sich mit ihrer Oberfläche stets satt an das Oberteil an, ist sicher zwischen einfachen Anschlägen durch ihre eigene Vorspannung gehalten und dennoch sehr leicht auswechselbar. Wenn als Fensterplatte sehr weiches, hochflexibles Material, wie dünnes Papier verwendet werden soll, ist es sinnvoll wenn die Fensterplatte zwischen einen Klapprahmen eingelegt ist, der gleichzeitig ein Aufnahmefach für die Artikelinformation hat und zusammen mit der Fensterplatte zwischen den Anschlägen eingespannt ist. Damit kann dann auch sehr einfach die Preis- und die Artikelinformation jeweils für sich manipuliert werden. Bei einer bloßen Preisänderung wird die Artikelinformation einfach mit dem Oberteil aufgeklappt und die Ziffernstreifen können entsprechend den Erfordernissen umgelegt werden. Zweckmäßig ist es, wenn das Aufnahmefach horizontal verlaufende Führungsnuten hat, in die ein Schild mit der Artikelinformation seitlich einschiebbar ist.

Bei Preiskassetten ohne Klapprahmen für die Fensterplatte ist bei einer besonders vorteilhaften Lösung vorgesehen, daß oberhalb der Halteelemente für die Ziffernstreifen im Raum zwischen dem Unterteil und dem Oberteil ein Rahmen zur Aufnahme eines Schildes mit der Artikelinformation untergebracht ist, der nahe seiner Oberkante gelenkig mit dem Unterteil verbunden ist. Auch damit kann die Artikelinformation gesondert aufgeklappt werden. Darüber hinaus werden durch diesen Rahmen auch gleichzeitig noch die hochgeklappten, augenblicklich nicht zur Anzeige benötigen Ziffernstreifen gehalten bis das Oberteil endgültig zugeklappt wird. Dabei ist es von Vorteil, wenn die gelenkige Verbindung zwischen Rahmen und Unterteil selbsthemmend ausgebildet ist. Der Rahmen bleibt dann in jeder gewünschten Stellung stehen und fällt nicht ständig herunter wenn an den Ziffernstreifen manipuliert wird.

Weitere Vorteile ergeben sich aus den nachfolgend anhand der Zeichnung erläuterten Ausführungbeispielen. In der Zeichnung zeigt:
- Fig. 1: Eine erfindungsgemäße Preiskassette in Perspektive.
- Fig. 2: Die Preiskassette im senrechten Schnitt entsprechend der Linie A-A der Figur 1.
- Fig. 3: Das Unterteil der Preiskassette mit eingeklipsten Ziffernstreifen in Perspektive.
- Fig. 4: Einen Klapprahmen für die Preiskassette der Figur 2 mit Fensterplatte und Schild für die Artikelinformation.
- Fig. 5: Den Schnitt der Figur 2 jedoch mit geöffnetem Oberteil.
- Fig. 6: Eine andere Ausführungsform der Preiskassette als Explosionsdarstellung.
- Fig. 7: Die Preiskassette der Figur 6 im senkrechten Schnitt mit geöffnetem Oberteil.

In Figur 1 ist eine Preiskassette 1 perspektivisch dargestellt, die ein Unterteil 2 hat. An der Rückseite des Unterteils sind Befestigungshalterungen 3 und 4 ausgebildet, mit denen die Preiskassette 1 an einer nicht dargestellten Regalschiene oder an einem nicht dargestellten Halter aufgesetzt werden kann. Das Unterteil 2 wird auf der Vorderseite von einem durchsichtig ausgebildeten Oberteil 5 überdeckt. In dem Oberteil 5 ist eine Fensterplatte 6 eingelegt, die eine Öffnung 7 für eine Artikelinformation und eine Öffnung 8 für eine Preisinformation hat. Bei der Darstellung der Figur 1 sind keine entsprechenden Informationsträger eingelegt und somit auch nicht sichtbar. Durch Schraffur der nicht durchsichtigen Bereiche der Fensterplatte 6 ist deren bedruckbare Fläche gezeigt, durch die das gesamte Erscheinungsbild der Preiskassette 1 wesentlich beeinflußbar ist.

In Figur 2 ist ein senkrechter Schnitt durch die Preiskassette der Figur 1 entsprechend der Linie A-A gezeigt, wobei die Preiskassette 1 auf eine Halteleiste 10 aufgesetzt ist. Das Oberteil 5 ist an einem Drehpunkt 11 gelenkig mit dem Unterteil 2 verbunden. Zwischen dem Unterteil 2 und dem Oberteil 5 ist ein Raum 12 begrenzt. Etwa in halber Höhe des Raumes 12 ist im Unterteil 2 eine Haltenut 13 mit Hinterschneidungen 14 und 15 ausgebildet. In diese Haltenut 13 ist ein U-förmiges Halteelement 16 mit seinen offenen Schenkeln eingeklipst. Der untere offene Schenkel weist noch einen senkrecht nach oben ragenden Fortsatz 17 auf, über den, in waagerechter Richtung gesehen, benachbarte Halteelemente 16 miteinander verbunden sind. In das Halteelement 16 sind in der Zeichnung gesehen nach unten hängende Ziffernstreifen 20 blockartig eingehängt. Auf der dem Raum 12 zugewandten Seite des Oberteils 5 ist die Fensterplatte 6 zwischen hinterschnittenen Anschlägen 21 und 22 eingespannt. Wie dazu aus Figur 4 deutlicher erkennbar ist, ist die Fensterplatte 6 zwischen einem Klapprahmen 23 eingelegt und wird dann mit diesem zusammen in das Oberteil 5 eingespannt. Dabei hat dieser Klapprahmen gleichzeitig im Bereich der Öffnung 7 ein Aufnahmefach 26 mit oben und unten verlaufenden waagerechten Führungsnuten 24 und 25 zur Aufnahme eines Artikelschildes 27.

In Figur 3 ist in Perspektive noch deutlicher gezeigt, wie die Ziffernstreifen 20 auf den Halteelementen 16 hängen und über die Breite des Raumes 12 nebeneinander angeordnet sind. Nachdem die Halteelemente 16, wie zuvor erläutert, über die Fortsätze 17 miteinander verbunden sind, bilden alle Halteelemente 16 und Blocks aus Ziffernstreifen 20 eine Einheit, die geschlossen in die Haltenut 13 eingeklipst ist.

Anhand von Figur 5 wird nun erläutert, wie die Preiskassette der Figuren 1 bis 4 zum Austausch der Fensterplatte 6 oder zur Veränderung der Artikel- und/oder Preisinformation zu handhaben ist. Zunächst wird daß Oberteil 5 wie durch den Pfeil 30 gezeigt nach oben um den Gelenkpunkt 11 ausgeschwenkt. Es kann dann aus dem Oberteil 5 der Klapprahmen 23 entnommen und geöffnet werden. Durch Einlegen einer anders bedruckten Fensterplatte 6 kann dann das gesamte Aussehen der Preiskassette 1 variiert werden. Wenn lediglich das Artikelschild 27 ausgewechselt werden soll, so kann der Klapprahmen 23 mit Fensterplatte 6 im Oberteil bleiben. Das Artikelschild 27 kann unmittelbar nach dem Aufklappen des Oberteils 2 seitlich aus dem von den Führungsnuten 24 und 25 begrenzten Aufnahmefach 26 herausgezogen und eingesteckt werden. Zum Verändern der Preisinformation werden einfach an der betreffenden Stelle die Ziffernstreifen 20, die über dem Ziffernstreifen 20 mit dem gewünschten Aufdruck auf dem Halteelement 16 eingehängt sind, nach oben um den U-förmigen Teil des Halteelementes 16 herum entsprechend einem Pfeil 31 hochgeklappt. Diese Ziffernstreifen gelangen damit in den oberen Teil des Raumes 12. Es braucht also zur Änderung der Preisanzeige keiner der Ziffernstreifen aus der Preiskassette entnommen werden. Es ist damit ausgeschlossen, daß solche Ziffernstreifen 20 verloren gehen. Sie werden einfach nur nach oben oder nach unten umgelegt, bis der gewünschte Ziffernstreifen 20 im unteren Teil des Raumes 12 an oberster Stelle steht. Dabei wirkt sich die Krümmung des Raumes noch insofern vorteilhaft aus, als daß die Ziffernstreifen mit ihrem vom Halteelement abgewandten Ende direkt hervorspringen und somit besonders leicht erfasst werden können. Es kann auch ausgeschlossen werden, daß sich die Ziffernstreifen mit der Zeit der Krümmung des Raumes 12 anpassen, weil sie im oberen Teil des Raumes 12 entgegengerichtet zum unteren Teil des Raumes 12 gebogen werden. Nachdem alle Einstellungen vorgenommen sind, wird das Oberteil 5 einfach wieder auf das Unterteil 2 geklappt und rastet mit einer Rastnase 28 hinter einer entsprechend ausgeformten Ecke 29 des Unterteils ein.

Eine etwas geänderte Ausführungsform der erfindungsgemäßen Preiskassette 1 ist in den Figuren 6 und 7 dargestellt. Dabei sind gleiche Teile mit identischen Bezugszeichen versehen und es werden nachfolgend nur die Unterschiede beschrieben. Wie aus Figur 6 deutlich erkennbar ist, wird die Fensterplatte 6 bei dieser Ausführungsform direkt in das Oberteil 5 eingesetzt und zwischen den Anschlägen 21 und 22 entsprechend der Krümmung des Oberteils 5 vorgespannt. Es wird dazu kein zusätzlicher Klapprahmen verwendet. Für das Artikelschild ist dafür ein Rahmen 40 im oberen Teil des Raumes 12 angeordnet, der unabhängig vom Oberteil nahe seiner Oberkante gelenkig mit dem Unterteil 2 verbunden ist. Dieser Rahmen 40 hat wiederum waagerechte Führungen 24 und 25 in die das Schild 27 mit der Artikelinformation seitlich einschiebbar ist.

In Figur 7 ist die Bedienung der Preiskassette 1 der Figur 6 anhand eines senkrechten Schnittes dargestellt. Zunächst wird wiederum das Oberteil 5 entsprechend dem Pfeil 30 nach oben aufgeklappt. Damit ist erforderlichenfalls die Fensterplatte 6 und das Schild 27 mit der Artikelinformation unmittelbar zugänglich. Beides kann direkt ausgewechselt werden, wobei die im oberen Teil des Raumes 12 befindlichen Ziffernstreifen 20 durch den dann noch darüber befindlichen Rahmen 40 gesichert sind. Wenn die Preisinformation geändert werden soll, wird der Rahmen 40 mit dem Schild 27 ebenfalls nach oben geklappt. Es liegen damit die Ziffernstreifen 20 vollständig frei und können derart nach oben oder unten umgeklappt werden bis sich der gewünschte Aufdruck im unteren Teil des Raumes 12 auf dem obersten Ziffernstreifen 20 befindet. Danach wird erst der Rahmen 40 wieder in seine Ruhelage entgegen dem Pfeil 32 nach unten geklappt und sichert damit sofort die Ziffernstreifen 20 gegen unbeabsichtigtes Umklappen. Anschließend wird das Oberteil 5 wieder über das Unterteil 2 geklappt und die Preiskassette verschlossen.

Insgesamt werden beim Schließen der Preiskassetten beider Ausführungsbeispiele die Ziffernstreifen 20 zumindest im unteren Teil des Raumes 12 entsprechend der Krümmung des Oberteils 5 gebogen und liegen deshalb mit einer Vorspannung an der Innenseite des Oberteils 5 an. Es wird damit unabhängig von der Dicke des Blocks aus Ziffernstreifen 20 stets sichergestellt, daß die darzustellende Information sich immer unmittelbar hinter dem Oberteil 5 befindet und damit ein gleimäßiges Erscheinungsbild gewährleistet ohne daß zusätzliche Mittel benötigt würden.

Ein Auswechseln einzelner Ziffernstreifen 20 kann erforderlich sein, wenn einmal auf einem Block aus Ziffernstreifen 20 die gewünschte Darstellung nicht enthalten ist. Es können dann leicht die Halteelemente 16 aus der Haltenut 13 ausgeklipst werden. Damit liegt dann der obere Schenkel der U-förmigen Halteelemente 16 frei und es kann dort ein neuer Ziffernstreifen 20 aufgefädelt oder zukünftig nicht benötigte Ziffernstreifen 20 entnommen werden. Danach wird einfach die gesamte Leiste mit den Ziffernstreifen 20 wieder in die Haltenut 13 eingeklipst.

## Patentansprüche

1. Kassette zur Aufnahme von Artikel- und/oder Preisinformation tragenden Ziffernstreifen aus einem elastisch verformbaren Material, mit einem Unterteil (2) und einem damit gelenkig verbundenen, an die Vorderseite des Unterteils (2) klappbaren Oberteil (5), wobei die Ziffernstreifen (20) in einen Raum (12) zwischen dem Unterteil (2) und dem Oberteil (5) eingelegt sind und das Oberteil (5) zumindest im Bereich der Ziffernstreifen durchsichtig ist, **dadurch gekennzeichnet,** daß der Raum (12) und es Oberteil (5) um eine waagerechte, hinter der Kassette (1) liegende Achse gekrümmt sind und daß in dem Raum (12) nahe der waagerechten Kassettenmitte ringartige Halteelemente (16) eingesetzt sind, an denen die nach oben und unten klappbaren Ziffernstreifen (20) nebeneinder befestigt sind.

2. Kassette nach Anspruch 1, **dadurch gekennzeichnet,** daß die Halteelemente (16) als U-förmige Bauteile ausgebildet sind, die mit den beiden offenen Schenkeln in eine Haltenut (13) des Unterteils (2) eingeklipst sind.

3. Kassette nach Anspruch 2, **dadurch gekennzeichnet**, daß am unteren Schenkel des U-förmigen Bauteils (16) ein nach oben ragender, senkrechter Fortsatz (17) ausgebildet ist, und daß zwischen diesen senkrechten Fortsätzen (17) der nebeneinander angeordneten U-förmigen Bauteile (16) Verbindungsstege ausgebildet sind, die die U-förmigen Bauteile (16) in einem festen Abstand miteinander verbinden.

4. Kassette nach einem der Ansprüche 1 bis 3, **dadurch gekennzeichnet**, daß auf der dem Raum (12) zugewandten Seite des vollständig aus durchsichtigem Material ausgebildeten Oberteils (2) eine Fensterplatte (6) zwischen oberen und unteren Anschlägen (21, 22) entsprechend der Krümmung des Oberteils (2) eingespannt ist, die im unteren Bereich der geschlossenen Preiskassette (1) eine Öffnung (8) für Preisinformationsträger und im oberen Bereich eine Öffnung (7) für Artikelinformationsträger hat und auf ihrer dem Oberteil (2) zugewandten Seite bedruckt ist.

5. Kassette nach Anspruch 4, **dadurch gekennzeichnet,** daß die Fensterplatte (6) zwischen einen Klapprahmen (23) eingelegt ist, der gleichzeitig ein Aufnahmefach (26) für einen Artikelinformationsträger hat und zusammen mit der Fensterplatte (6) zwischen den Anschlägen (21, 22) eingespannt ist.

6. Kassette nach Anspruch 5, **dadurch gekennzeichnet**, daß das Aufnahmefach (26) horizontal verlaufende Führungsnuten (24, 25) hat, in die ein Schild (27) mit der Artikelinformation seitlich einschiebbar ist.

7. Kassette nach einem der Ansprüche 2 bis 4, **dadurch gekennzeichnet**, daß oberhalb der Halteelemente (16) für die Ziffernstreifen (20) im Raum (12) zwischen dem Unterteil (2) und dem Oberteil (5) ein Rahmen (40) zur Aufnahme eines Schildes (27) mit der Artikelinformation untergebracht ist, der nahe seiner Oberkante gelenkig mit dem Unterteil (2) verbunden ist.

8. Kassette nach Anspruch 7, **dadurch gekennzeichnet**, daß der Rahmen (40) horizontal verlaufende Führungsnuten (24, 25) hat, in die das Schild (27) seitlich einschiebbar ist.

9. Kassette nach Anspruch 7 oder 8, **dadurch gekennzeichnet**, daß die gelenkige Verbindung zwischen Rahmen (40) und Unterteil (2) selbsthemmend ausgebildet ist.

## Claims

1. A cassette for receiving digit tags made of an elastically deformable material and carrying merchandise- and/or price-related information items, with a bottom part (2) and a top part (5) jointed thereto by means of a hinge and adapted to be folded onto the front side of the bottom part (2), in which the digit tags (20) are inserted into an intermediate space (12) between the bottom part (2) and the top part (5) and the top part (5) is transparent at least in the area of the digit tags, **characterized in that** the intermediate space (12) and the top part (5) are curved about a horizontal axis located behind the cassette (1), and that ring-type holding elements (16) are inserted in the intermediate space (12) close to the horizontal center line of the cassette for side-by-side attachment of the digit tags (20) which are adapted to be flipped up and down.

2. The cassette according to claim 1, **characterized in that** the holding elements (16) are configured as U-shaped components having their two open legs clipped into engagement with a retaining groove (13) of the bottom part (2).

3. The cassette according to claim 2, **characterized in that** an upwardly extending vertical projection (17) is provided on the lower leg of the U-shaped component (16), and that connecting ribs are formed between the vertical projections (17) of the adjacent U-shaped components (16) to connect the U-shaped components (16) with each other at a fixed relative distance.

4. The cassette according to any one of the claims 1 to 3, **characterized in that** on the side of the top part (5) facing the intermediate space (12), which top part is completely made of a transparent material, a window plate (6) is clamped in between top and bottom stops (21, 22) such as to be curved in accordance with the curvature of the top part (5), the window plate having in the bottom area of the closed price marking cassette (1) an opening (8) for carriers of price-related information items, and in the top area an opening (7) for carriers of merchandise-related information items, and is overprinted with information on the side facing the top part (5).

5. The cassette according to claim 4, **characterized in that** the window plate (6) is sandwiched in a folding frame (23) having at the same time a compartment (26) for receiving a carrier of merchandise-related information items and being clamped between the stops (21, 22) together with the window plate (6).

6. The cassette according to claim 5, **characterized in that** the receiving compartment (26) has horizontally extending guide grooves (24, 25) into which a tag (27) carrying the merchandise-related information is slidable laterally.

7. The cassette according to any one of the claims 2 to 4, **characterized in that** a frame (40) for receiving a tag (27) carrying the merchandise-related information is accommodated above the holding elements (16) for the digit tags (20) in the intermediate space (12) between the bottom part (2) and the top part (5), the frame being jointed to the bottom part (2) by means of a hinge at a location close to its upper edge.

8. The cassette according to claim 7, **characterized in that** the frame (40) has horizontally extending guide grooves (24, 25) into which the tag (27) is slidable laterally.

9. The cassette according to claim 7 or 8, **characterized in that** the hinge joint between the frame (40) and the bottom part (2) is of the self-locking type.

## Revendications

1. Cassette destinée à recevoir des bandes à chiffres en matière élastiquement déformable et portant des informations sur la marchandise et/ou le prix, possédant une partie inférieure (2) et une partie supérieure (5) qui est articulée à cette dernière et est pliable sur la face de ladite partie inférieure (2), lesdites bandes à chiffres (20) étant insérées dans un espace (12) entre ladite partie inférieure (2) et ladite partie supérieure (5) et ladite partie supérieure (5) étant transparente au moins dans la zone desdites bandes à chiffres, **caractérisée en ce que** ledit espace (12) et ladite partie supérieure (5) sont courbés autour d'un axe horizontal, placé derrière ladite cassette (1), et en ce que dans ledit espace (12), près de l'axe horizontal de ladite cassette, des éléments de maintien (16) annulaires sont insérés sur lesquels lesdites bandes à chiffres (20) sont fixées les unes à côté des autres de façon à être pliables vers le haut et vers le bas.

2. Cassette selon la revendication 1, **caractérisée en ce que** lesdits éléments de maintien (16) sont réalisés sous forme d'éléments de construction en U dont les deux branches ouvertes sont fixées par encliquetage dans une rainure de maintien (13) de ladite partie inférieure (2).

3. Cassette selon la revendication 2, **caractérisée en ce qu**'un prolongement (17) vertical s'étendant vers le haut est formé sur la branche inférieure dudit élément de construction en U (16), et en ce que des nervures de liaison sont réalisées entre lesdits prolongements (17) verticaux desdits éléments de construction en U (16) arrangés côté à côté, lesdites nervures de liaison reliant lesdits éléments de construction en U (16), les uns aux autres, à une distance fixe.

4. Cassette selon l'une quelconque des revendications 1 à 3, **caractérisée en ce que** sur le côté de ladite partie supérieure (5) fabriquée complètement d'une matière transparente, côté qui est dirigé vers ledit espace (12), une plaque à fenêtres (6) est fixée avec tension entre des arrêts supérieurs et inférieurs (21, 22) conformément à la courbure de ladite partie supérieure (5), ladite plaque à fenêtres possédant dans la zone inférieure de ladite cassette fermée d'affichage des prix (1) une ouverture (8) pour supports d'informations sur prix et dans la zone supérieure une ouverture (7) pour supports d'informations sur marchandises, et étant imprimée sur son côté dirigé vers ladite partie supérieure (5).

5. Cassette selon la revendication 4, **caractérisée en ce que** ladite plaque à fenêtres (6) est insérée entre un cadre pliant (23) qui possède en même temps un compartiment (26) pour recevoir un support d'informations sur marchandises et est fixé avec tension conjointement avec ladite plaque à fenêtres (6) entre lesdits arrêts (21, 22).

6. Cassette selon la revendication 5, **caractérisée en ce que** ledit compartiment récepteur (26) est muni de rainures de guidage (24, 25) qui s'étendent horizontalement et dans lesquelles une étiquette (27) portant l'information sur la marchandise peut être introduite en glissant latéralement.

7. Cassette selon l'une quelconque des revendications 2 à 4, **caractérisée en ce qu**'un cadre (40) destiné à recevoir une étiquette (27) portant l'information sur la marchandise est aménagé au-dessus desdits éléments de maintien (16) pour lesdites bandes à chiffres (20) dans ledit espace (12) entre ladite partie inférieure (2) et ladite partie supérieure (5), ledit cadre étant articulé à ladite partie inférieure (2) près de son bord supérieur.

8. Cassette selon la revendication 7, **caractérisée en ce que** ledit cadre (40) est muni de rainures de guidage (24, 25) s'étendant horizontalement dans lesquelles ladite étiquette (27) peut être introduite en glissant latéralement.

9. Cassette selon la revendication 7 ou 8, **caractérisée en ce que** la jonction articulée entre ledit cadre (40) et ladite partie inférieure (2) est réalisée de façon autobloquante.
